# DEMANDE DE BREVET EUROPEEN

(11) **EP 0 275 809 A1**
(43) Date de publication de la demande: **27.07.1988**
(21) Numéro de dépôt: 87460022.4
(22) Date de dépôt: 16.12.1987
(51) Int. Cl.: E04F 21/20, E04F 21/18, E04F 21/22, B26F 1/38

(54) **Gabarit de coupe pour dalles de revêtement de sol et similaires**

(30) Priorité: 18.12.1986 FR 8617922
(71) Demandeur: Le Moal, Yannick, F-56400 Auray (FR)
(72) Inventeur: Le Moal, Yannick, F-56400 Auray (FR)
(74) Mandataire: Martin, Jean-Jacques

(57) **Abrégé**

Ce gabarit a la forme d'un cadre déformable composé de cinq barrettes plates fixées bout à bout, comprenant :
a) une barrette d'appui (1) munie d'une butée de positionnement (10),
b) deux barrettes latérales (2, 3) pouvant coulisser perpendiculairement à la barrette d'appui (1),
c) un jeu de deux barrettes de coupe (4, 5) articulées l'une à l'autre et à l'extrémité des deux barrettes latérales (2, 3) au moyen d'un axe (21, 31) qui autorise leur coulissement longitudinal ;
   des organes de blocage 15, 16 étant prévus qui permettent d'immobiliser mutuellement l'ensemble des barrettes (1, 2, 3, 4, 5) dans la position désirée.

Instrument servant à la coupe de dalles périphériques lors de la pose d'un dallage de revêtement de sol, de mur, ou de plafond, par exemple de dalles de moquette.

## Description

La présente invention concerne un gabarit de coupe pour des dalles de revêtement de sol et similaires, c'est-à-dire des dalles de moquette, de liège, de matériau thermoplastique ou isolant , ces dalles étant destinées à être posées côte à côte pour recouvrir un sol, un mur, ou un plafond dans une pièce.

Ces dalles sont généralement de forme rectangulaire ou carrée. Les dalles périphériques doivent être coupées avant la pose de manière à pouvoir s'adapter au contour plus ou moins irréguliers de la surface à revêtir. Il s'agit là de l'opération la plus longue et la plus délicate de la pose du dallage. En effet, une coupe trop courte fait que l'assemblage se desserre petit à petit. Une coupe trop longue entraîne un mauvais calage du dallage, celui-ci risquant de se gondoler et de se défaire.

Actuellement, la coupe des dalles périphériques est faite de manière très empirique et imprécise, après traçage préalable au dos de la dalle du contour souhaité ; ce traçage se fait à l'aide d'instruments élémentaires tels qu'une équerre, un mètre et un crayon. Il en résulte des risques d'erreur et une perte de temps qui accroît le coût de la pose.

L'invention vise à éliminer ces inconvénients en proposant un instrument - appelé gabarit de coupe - spécialement conçu pour être d'abord conformé très exactement au contour de la surface que devra occuper la dalle périphérique que l'on souhaite poser, puis pour être placé sur cette dalle et y être utilisé pour guider l'outil de coupe, afin que ce contour soit exactement reproduit sur la dalle coupée.

Un autre objet de l'invention est de proposer un gabarit de coupe qui soit d'une conception simple et robuste, d'un prix de revient faible, d'un emploi et d'un maniement aisés et qui puisse s'adapter à des contours variés.

Ces résultats sont atteints conformément à l'invention, par le fait que le gabarit de coupe proposé à la forme d'un cadre déformable composé de cinq barrettes plates fixées bout à bout :
a) une barrette - dite d'appui - qui est munie d'une butée de positionnement apte à être engagée contre le bord d'une dalle ;
b) deux barrettes latérales perpendiculaires à la barrette d'appui , qui sont montées à coulissement aux deux extrémités de celle-ci, des organes de guidage étant prévus qui assurent que ce coulissement se fasse perpendiculairement à la barrette d'appui ;
c) un jeu de deux barrettes - dite de coupe - qui sont articulées, d'une part l'une à l'autre au moyen d'un axe, d'autre part chacune sur l'une des deux barrettes latérales, au moyen d'un axe qui autorise leur coulissement longitudinal,
   des organes de blocage étant prévus qui permettent d'immobiliser mutuellement l'ensemble des barrettes dans la position désirée.

Ces barrettes peuvent être obtenues simplement par découpage dans une plaque métallique.

Dans un mode de réalisation préférentiel de l'invention, chacune des barrettes latérales présente une lumière longitudinale dans laquelle est engagé un axe fileté solidaire de la barrette d'appui, et un écrou de blocage tel qu'un écrou à oreilles est vissé sur cet axe.

Les organes de guidage peuvent être constitués par de simples plaquettes soudées sur la barrette d'appui, les barrettes latérales venant s'appliquer par leur bord interne contre ces plaquettes.

La barrette d'appui est avantageusement munie d'une poignée qui facilite la manipulation de l'instrument.

Dans le même mode de réalisation préférentiel, les barrettes de coupe présente chacune une lumière longitudinale dans laquelle est engagé un axe fileté solidaire de l'une des barrettes latérales, et un écrou de blocage tel qu'un écrou à oreilles est vissé sur cet axe.

Ainsi, selon ce mode de réalisation, il est facile après déblocage de l'ensemble des écrous, de déformer le gabarit en forme de cadre pour l'adapter à la forme de l'espace destiné à recevoir la dalle coupée, puis de figer la forme obtenue par serrage des écrous.

Le jeu de barrettes de coupe possède une longueur totale (lorsque les deux barrettes sont alignées dans le prolongement l'une de l'autre) qui est sensiblement supérieure à la longueur de la barrette d'appui de sorte que les extrémités de ces barrettes de coupe débordent vers l'extérieur des barrettes latérales.

Il est avantageux de donner à la barrette d'appui et aux barrettes latérales une longueur qui est égale aux côtés des dalles à couper, lorsque l'on a affaire à des dalles carrées.

La butée de positionnement peut être simplement constituée par le bord extérieur, rabattu à angle droit, de la barrette d'appui.

Dans ce cas, une réglette compensatrice est avantageusement associée au gabarit, cette réglette étant adaptée pour être appliquée contre le bord externe des barrettes de coupe (en vue de la coupe de la dalle), cette réglette possédant une épaisseur qui est égale à l'épaisseur du bord rabattu formant la butée de positionnement. Cette réglette permet de compenser le décalage résultant du fait que l'engagement de la butée contre la dalle ne se fait pas du même côté de cette butée au moment de la mise en forme du gabarit (pour laquelle l'engagement se fait contre la dalle adjacente déjà posée) et au moment de la coupe (pour laquelle l'engagement se fait contre la dalle à couper).

D'autres caractéristiques et avantages de l'invention apparaîtront de la description et des dessins annexés qui en présentent un mode de réalisation préférentiel.

Sur ces dessins :
- la figure 1 est une vue de dessus du gabarit ;
- les figures 2, 3 et 4 sont des vues de détail, à échelle légèrement plus grande, correspondant aux plans de coupe II-II, III-III et IV-IV de la figure 1 ;
- la figure 5 représente la zone périphérique d'une surface sur laquelle doit être posé un dallage ;
- la figure 6 représente la mise en forme du gabarit dans une portion de cet espace périphérique, le gabarit étant représenté à échelle plus petite que sur la figure 1 ;
- la figure 7 est une section de la barrette d'appui, qui montre l'engagement de la butée avec une dalle déjà posée lorsque le gabarit se trouve dans la position de la figure 6 ;
- la figure 8 est une vue de dessus de la réglette compensatrice ;
- la figure 9 est une section de la réglette compensatrice coupée par le plan IX-IX de la figure 8 ;
- la figure 10 représente le gabarit de la figure 6 mis en place sur une dalle en vue de sa coupe ;
- la figure 11 est une section analogue à la figure 7 de la barrette d'appui, montrant cette barrette en butée contre la dalle qui doit être coupée ;
- la figure 12 représente les deux parties de la dalle après la coupe ;
- la figure 13 représente le gabarit dans une configuration différente de celles des figures 6 et 10, correspondant à une autre portion de l'espace périphérique de la figure 5 ;
- la figure 14 représente une dalle coupée au moyen du gabarit conformé selon la figure 13 ;
- les figures 15 et 16 représentent deux autres configurations possibles du gabarit.

Le gabarit représenté à la figure 1 a la forme d'un cadre qui est composé de cinq barrettes plates fixées bout à bout, à savoir une barrette 1 dite barrette d'appui, deux barrettes latérales 2, 3, et un jeu de deux barrettes 4, 5 articulées l'une sur l'autre autour d'un axe 7.

L'ensemble des barrettes est en métal obtenu par découpage dans une plaque, par exemple en acier inoxydable.

La barrette d'appui 1 présente un bord 10 rabattu vers le bas à 90°, comme on le voit plus particulièrement à la figure 3. L'épaisseur de cette partie rabattue 10, qui correspond à l'épaisseur du métal, a été désignée par (e).

La barrette 1 est munie d'une poignée 12, qui est rattachée à la barrette proprement dite par deux pattes d'attache 11 ; l'ensemble est obtenu d'un seul tenant par découpage, repoussage et pliage, la poignée 12 ayant une forme approximativement cylindrique obtenue par pliage.

A ces deux extrémités, la barrette 1 est pourvue de deux tiges filetées 13, 14 qui s'étendent vers le haut, c'est-à-dire du côté opposé à la partie repliée 10, et du même côté que la poignée 12.

Les tiges filetées 13, 14 sont solidarisées de la barrette 1 par des moyens appropriés, par exemple par soudage. A proximité de ces tiges filetées, vers l'intérieur de la barrette, sont fixées, également par soudage, des plaquettes 6a, 6b, qui présentent un bord externe 60a, 60b disposé à angle droit par rapport à la barrette 1.

Chacune des barrettes latérales 2, 3, présente une rainure traversante, ou lumière, médiane longitudinale 20, 30. Cette lumière s'étend de l'une des extrémité de la barrette, en l'occurrence de l'extrémité adjacente à la barrette d'appui 1, sur plus de la moitié de la longueur de la barrette.

A l'extrémité opposée, chaque barrette 2, 3 porte une tige filetée 21, 31 dirigée vers le haut, analogue aux tiges filetées 13, 14 portées par la barrette d'appui 1.

Chacune des barrettes 4, 5 - appelée barrette de coupe - qui constitue le jeu de barrette articulée sur l'axe 7, présente également une lumière longitudinale médiane 40, 50.

Les lumières 20, 30, 40, 50 ont une largeur légèrement supérieure à celle des tiges filetées 13, 14, 21, 31, si bien que ces dernières peuvent s'engager librement dans les lumières ; comme on le voit à la figure 1, les tiges filetées 13, 14 de la barrette d'appui 1 sont engagées dans les lumières 20, respectivement 30 des barrettes latérales, tandis que les tiges filetées 21, 31 de ces dernières sont engagées dans les lumières 40, respectivement 50 des barrettes de coupe.

Après engagement, ces tiges filetées reçoivent des écrous de blocage facilement manoeuvrables tels que des écrous à oreilles 15, 16.

On notera qu'au niveau de l'articulation 7 des barrettes 4, 5, l'une de ces barrettes, en l'occurrence la barrette 5 présente un décrochement 52, nécessité par le fait que le reste de la barrette 5 se trouve dans le même plan que la barrette 4.

Le bord extérieur des barrettes 4, 5 a été désigné respectivement par les références 41, 51 ; le bord intérieur des barrettes latérales 2, 3 a été désigné respectivement par les références 22, 32.

Dans le mode de réalisation représenté, le gabarit est destiné à être utilisé pour la coupe de dalles de moquette carrées dont le côté est de 50 cm. C'est pourquoi les deux barrettes latérales 2, 3 et la barrette d'appui 1 ont des longueurs (L) identiques, égales à 50 cm.

L'ensemble constitué par les barrettes de coupe 4 , 5 alignées ont une longueur (Lʹ) sensiblement supérieure à 50 cm, par exemple de 70 cm.

A titre indicatif, les barrettes ont une largeur (1) de 60 mm et le métal utilisé a une épaisseur (e) de 3 mm.

Comme on le voit clairement à la figure 1, les extrémités des barrettes latérales 2, 3 sont arrondies, et le centre de courbure de ces extrémités coïncide avec l'axe des tiges filetées 13, 21 et 14, 31 respectivement ; de même, les extrémités externes des barrettes de coupe 4, 5 sont arrondies, et les extrémités internes (correspondantes à l'articulation 7) sont biseautées ; ces parties arrondies évitent que les extrémités ne fassent saillie par rapport aux barrettes adajacentes lorsqu'il y a un pivotement relatif des barrettes, ces parties en saillie risquant de contrarier les opérations de coupe.

A l'observation de la figure 1, on comprend immédiatement qu'il est possible de déformer le cadre constitué par les barrettes 1 à 5, de plusieurs façons:
- En faisant coulisser l'une ou l'autre des barrettes 2, 3, ou ces deux barrettes, perpendiculairement à la barrette d'appui 1 ; la course de ce coulissement correspond à la longueur des lumières 20 et 30 respectivement ; l'opérateur qui réalise ce déplacement des barrettes latérales 2, 3, peut s'assurer que le déplacement se fait de manière sûre perpendiculairement à la barrette d'appui 1, en pressant légèrement ces barrettes vers l'intérieur de telle manière que leur bord interne 22, respectivement 32 s'applique contre les plaquettes de guidage 6a, 6b respectivement. Ce coulissement se fait naturellement après desserrage des écrous à oreilles 15.
- En faisant pivoter l'une et/ou l'autre des barrettes de coupe 4, 5 autour des tiges filetées 21, respectivement 31, et en faisant coulisser ces barrettes le long des lumières 40, respectivement 50 ; durant ces déplacements possibles, les deux barrettes 4, 5 demeurent reliées en permanence par l'axe d'articulation 7.

Il est clair qu'après déformation du cadre composé des cinq biellettes 1 à 5, le contour de ce cadre peut être immobilisé dans la position obtenue, par simple serrage des écrous à oreilles 15, 16.

Les figures 8 et 9 représentent la réglette compensatrice 8 qui est associée au gabarit qui vient d'être décrit ; cette réglette a la forme d'un profilé de section en "L"présentant deux ailes 80, 81 d'épaisseur (e) égale à l'épaisseur du rebord rabattu 10 de la barrette d'appui 1. La fonction de cette réglette sera décrite plus loin.

Nous allons maintenant expliquer, en nous référant plus particulièrement aux figures 5 à 7 et 10 à 14, de quelle manière on utilise le gabarit qui vient d'être décrit pour effectuer la coupe de dalles de revêtement en vue de leur pose à la périphérie d'une surface recevant un dallage.

La figure 5 représente en vue de dessus, le coin d'une pièce dans laquelle on se propose de poser un dallage constitué de dalles de revêtement de sol, par exemple de moquette ; ce dallage est composé de dalles carrées de côté (L). La plinthe délimitant la périphérie du sol recevant le dallage présente un contour brisé, et il est nécessaire de couper suivant ce contour les dalles qui doivent occuper les espaces désignés par les lettres A et B situés en vis-à-vis de cette plinthe (P). Les dalles complètes déjà posées en vis-à-vis de ces espaces ont été désignées respectivement par les références (D1, D2). Pour ce faire, l'opérateur commence par désserrer les écrous à oreilles 15, 16 et à faire coulisser les barrettes latérales 2, 3 de manière à rapetisser le cadre que forme le gabarit. Ensuite, il applique le bord externe du rebord rabattu 10 formant butée de la barrette d'appui 1 contre le bord libre de la dalle (D1) déjà posée (voir notamment figure 7). Il déforme alors à nouveau le cadre, dans le sens de son agrandissement, en veillant à ce que les barrettes latérales 2, 3 restent appliquées contre les organes de guidage 6a, 6b, perpendiculairement à la barrette d'appui 1, et en positionnant les barrettes de coupe 4, 5 contre la plinthe (P) ; comme à cet endroit la plinthe (P) est rectiligne, les barrettes 4 et 5 demeurent alignées.

Il conforme donc le cadre au contour de l'espace A devant recevoir la dalle coupée. Une fois que cette conformation est faite, il resserre les écrous à oreilles 15, 16, de manière à immobiliser mutuellement l'ensemble des barrettes, figeant en quelque sorte la forme de l'espace A.

Ensuite, s'aidant de la poignée de manoeuvre 12, il place le gabarit sur la dalle (D) à couper (voir figure 10). Le positionnement du gabarit sur la dalle (D) se fait par mise en butée de la partie rabattue 10 contre l'un des bords de cette dalle (voir figure 11). Puis il place la réglette compensatrice 8 contre les barrettes 4, 5, et réalise la coupe au moyen d'un outil approprié de type connu ("cutter") en guidant cet outil le long de la réglette 8.

L'existence de cette réglette permet de compenser le décalage dimensionnel, de la valeur (e), qui résulte du fait que le positionnement de la butée 10 contre la dalle (D) n'est pas fait du même côté de la butée que le positionnement préalablement réalisé contre la dalle déjà posée (D1), comme cela ressort clairement de la comparaison des figures 7 et 11.

Après la coupe, on obtient deux parties de dalles désignées par les références (Da) et (Daʹ) à la figure 12 ; le contour de la dalle (Da) correspond à celui de l'espace A et cette dalle coupée est donc prête à être mise en place très exactement à côté de la dalle (D1) ; le morceau de dalle (Daʹ) est un rebut.

L'opération est réitérée pour la découpe de la dalle destinée à être juxtaposée à la dalle (D2) de la figure 5, en vue de combler l'espace B ; la figure 13 illustre de quelle manière le gabarit est mis en forme à cet effet ; comme on le constatera les barrettes de coupe 4, 5 sont décalées angulairement pour présenter une configuration qui correspond à la partie brisée (P1) de la plinthe à cet endroit. Pour la coupe, la réglette compensatrice 8 est successivement appliquée contre les deux barrettes 4 et 5 ; on notera que les bords biseautés de ces biellettes au niveau de leur articulation mutuelle, ne contrarient pas la coupe.

La figure 14 représente les deux morceaux de dalle (Db) et (Dbʹ) qui ont été séparés par la coupe, la partie (Db) étant adaptée pour combler l'espace B du sol à recouvrir, tandis que la partie (Dbʹ) correspond à un rebut.

Lorsqu'on a affaire à une dalle devant être placée dans un coin, il est naturellement possible d'utiliser ce gabarit à deux reprises en le positionnant différemment sur la dalle, c'est-à-dire en le mettant successivement en butée contre deux bords adjacents de la dalle.

La figure 15 représente une conformation du gabarit qui est destinée à la coupe d'une dalle suivant un angle rentrant. La figure 16 montre qu'il est possible de faire basculer les barrettes latérales 2, 3 vers l'extérieur par pivotement autour des tiges 13, 14 respectivement, celles-ci jouant alors le rôle d'axes d'articulation ; sur la figure, la barrette 2 a pivoté vers l'extérieur autour de l'axe 13 (flèche f) ; les barrettes peuvent également pivoter vers l'intérieur, à condition qu'elles aient été préalablement légèrement soulevées pour pouvoir passer au dessus des plaquettes de guidage 6a, 6b ; cette possibilité de pivotement vers l'intérieur est représenté à la figure 16, où la barrette 3 a été représentée en traits interrompus, et désignée par la référence 3ʹ.

Le pivotement des barrettes latérales peut être utile pour des coupes particulières, en particulier pour la coupe de morceaux de moquette entière.

Il va de soi que l'invention n'est pas limitée au seul mode de réalisation préférentiel qui vient d'être décrit à simple titre d'exemple ; elle en englobe au contraire toutes les variantes.

## Revendications

1. Gabarit de coupe pour dalles de revêtement de sol et similaires caractérisé par le fait qu'il a la forme d'un cadre déformable composé de cinq barrettes plates fixées bout à bout :
a) une barrette (1) - dite d'appui - qui est munie d'une butée de positionnement (10) apte à être engagée contre le bord d'une dalle ;
b) deux barrettes latérales (2, 3) perpendiculaires à la barrette d'appui (1), qui sont montées à coulissement aux deux extrémités de celle-ci, des organes de guidage (6a, 6b) étant prévus qui assurent que ce coulissement se fasse perpendiculairement à la barrette d'appui (1) ;
c) un jeu de deux barrettes (4, 5) - dites de coupe - qui sont articulées, d'une part l'une à l'autre au moyen d'un axe (7), d'autre part chacune sur l'une des deux barrettes latérales (2, 3), au moyen d'un axe (21, 31) qui autorise leur coulissement longitudinal,
des organes de blocage (15, 16) étant prévus qui permettent d'immobiliser mutuellement l'ensemble des barrettes (1, 2, 3, 4, 5) dans la position désirée.

2. Gabarit de coupe selon la revendication 1, caractérisé par le fait que l'ensemble des barrettes (1, 2, 3, 4, 5) sont obtenues par découpage d'une plaque métallique.

3. Gabarit de coupe selon l'une des revendications 1 ou 2, caractérisé par le fait que chacune des barrettes latérales (2, 3) présente une lumière longitudinale (20, 30) dans laquelle est engagé un axe fileté (13, 14) solidaire de la barrette d'appui (1), un écrou de blocage tel qu'un écrou à oreilles (16) étant vissé sur cet axe.

4. Gabarit de coupe selon l'une des revendications 1 à 3, caractérisé par le fait que lesdits organes de guidage (6a, 6b) des barrettes latérales (2, 3) sont des plaquettes soudées sur la barrette d'appui (1), contre lesquelles viennent s'appliquer les bords internes (22, 32) des barrettes latérales (2, 3).

5. Gabarit de coupe selon l'une des revendications 1 à 4, caractérisé par le fait que la barrette d'appui (1) est munie d'une poignée (12).

6. Gabarit de coupe selon l'une des revendications 1 à 5, caractérisé par le fait que chacune des barrettes de coupe (4, 5) présente une lumière longitudinale (40, 50) dans laquelle est engagé un axe fileté (21, 31) solidaire de l'une des barrettes latérales (2, 3), un écrou de blocage tel qu'un écrou à oreilles (16) étant vissé sur cet axe.

7. Gabarit de coupe selon l'une des revendications 1 à 6, caractérisé par le fait que le jeu de barrettes de coupe (4, 5) possède une longueur totale (Lʹ) sensiblement supérieure à la longueur (L) de la barrette d'appui (1), de sorte que leurs extrémités débordent vers l'extérieur des barrettes latérales (2, 3).

8. Gabarit de coupe selon l'une des revendications 1 à 7, destiné à la coupe de dalles carrées, caractérisé par le fait que la barrette d'appui (1) et les barrettes latérales (2, 3) possèdent une longueur (L) égale au côté des dalles à couper.

9. Gabarit de coupe selon l'une des revendications 1 à 8, caractérisé par le fait que ladite butée de positionnement (10) est constituée par le bord extérieur, rabattu à angle droit, de la barrette d'appui (1).

10. Gabarit de coupe selon la revendication 9, caractérisé par le fait qu'une réglette compensatrice (8) lui est associée, qui est adaptée pour être appliquée contre le bord externe (41, 51) des barrettes de coupe (4, 5) en vue de la coupe, cette réglette possèdant une épaisseur (e) égale à l'épaisseur du bord rabattu formant la butée de positionnement (10).
